# EUROPÄISCHE PATENTSCHRIFT

(11) **EP 0 916 838 B1**
(45) Veröffentlichungstag und Bekanntmachung des Hinweises auf die Patenterteilung: **21.11.2001**
(21) Anmeldenummer: 98118407.0
(22) Anmeldetag: 29.09.1998
(51) Int. Cl.: F02M 35/116

(54) **Sammler einer Sauganlage für einen V-Motor, insbesondere V8-Motor**
Intake manifold for a V-type engine, in particular a V8-type engine
Collecteur d'admission pour moteur à cylindres en V, en particulier en V8

(30) Priorität: 14.11.1997 DE 19750419
(43) Veröffentlichungstag der Anmeldung: 19.05.1999
(73) Patentinhaber: Bayerische Motoren Werke Aktiengesellschaft, 80788 München (DE)
(72) Erfinder: Wimmer, Rudolf, A-4431 Haidershofen (AT)

(56) Entgegenhaltungen:
- DE-A- 3 217 064
- US-A- 3 111 937

## Beschreibung

Die Erfindung bezieht sich nach dem Oberbegriff des Patentanspruches 1 auf einen Sammler einer Sauganlage für einen V-Motor, insbesondere V8-Motor, wobei der den Zylinderbänken benachbart mittels Einlaßleitungen angeordnete Sammler mit zwei Ansaugrohren ausgerüstet ist und der Sammler ferner über eine im wesentlichen mittig angeordnete, eine Durchbrechung aufweisende Trennwand in eine motorseitige Kammer und in eine darüberliegende motorferne Kammer unterteilt ist.

Einen ähnlichen Sammler zeigt die DE-A-32 17 064.

Ein Sammler mit den gattungsgemäßen Merkmalen ist beispielsweise aus der DE-A 196 05 308 bekannt. Bei diesem Sammler ist der Durchbrechung eine betriebsabhängig steuerbare Klappe zugeordnet mit dem Ziel der gesteuerten Unterteilung in etwa gleich große Teilvolumen zur Erzielung einer der vorbestimmten Zündfolge der jeweiligen V-Maschine entsprechenden Luftzuführung zu Einlaßleitungen der Zylinder in beiden Zylinderbänken. Ferner ist bei diesem vorbekannten Sammler den Ansaugrohren stromauf ihrer Anschlüsse der Frischluft betriebspunktabhängig Abgas zugeführt, wobei mit einer klappengesteuerten Unterteilung des Sammlers in zwei Kammern mit jeweils zugeführtem Abgas-Frischluftgemisch dieses aufgrund der Zündfolge richtig an den Kammern angeschlossenen Einlaßleitungen auf sämtliche Zylinder des V-Motors im wesentlich gleichmäßig verteilt ist.

Nachteilig hierbei ist, daß eine derartige Steueranordnung allein zur Vergleichmäßigung des Abgas-Frischluftgemisches bau- und kostenaufwendig ist.

Der Erfindung liegt die Aufgabe zugrunde, einen gattungsgemäßen Sammler derart zu gestalten, daß in baulich einfacher Weise eine Vergleichmäßigung des Abgas-Frischluftgemisches auf sämtliche Zylinder des V-Motors erzielt ist.

Diese Aufgabe ist mit dem Patentanspruch 1 dadurch gelöst, daß sämtliche Einlaßleitungen mit der motorseitigen Kammer in mediumsführender Verbindung stehen und daß beide betriebspunktabhängig ein Abgas-Frischluftgemisch zuführenden Ansaugrohre mit der motorfernen Kammer mediumsführend verbunden sind.

Mit dem Fortfall zündfolgerichtig mit den steuerbaren Kammern verbundener Einlaßleitungen des V-Motors ist in vorteilhafter Weise ein im Aufbau einfacher Sammler erzielt.

Zur Steigerung der Vergleichmäßigung des Abgas-Frischluftgemisches wird in weiterer Ausgestaltung der Erfindung vorgeschlagen, daß die Trennwand eine zentral angeordnete Durchbrechung aufweist mit einer in ihrer jeweiligen Entfernung von den Einmündungen sämtlicher Einlaßleitungen in die motomahe Absaug-Kammer abgestimmten Berandung. Mit dieser erfindungsgemäß angeordneten Berandung kann in vorteilhafter Weise eine zylinderindividuelle Verteilung gefördert werden.

Der Vergleichmäßigung förderlich ist ferner eine relativ lange Mischstrecke, wofür in weiterer Ausgestaltung vorgeschlagen wird, daß die mit der motorfernen Misch-Kammer verbundenen Ansaugrohre eine für eine erste Mischstrecke von Frischluft und stromauf der Ansaugrohr-Flansche gesteuert zugeführtem Abgas entsprechende Länge aufweisen. Mit dieser Ausgestaltung ist erreicht, daß ein relativ gut durchmischtes Abgas-Frischluftgemisch in die motorferne Kammer bzw. Misch-Kammer eintritt zur abschließenden Durchmischung.

Die Erfindung ist anhand eines in der Zeichnung dargestellten Beispiels eines Sammlers beschrieben. Es zeigt
- Figur 1: in perspektivischer Darstellung einen Sammler für einen V8-Motor und
- Figur 2: den Sammler im Querschnitt gemäß der Linie II-II in Figur 1.

Eine nicht gezeigte Sauganlage für einen nicht dargestellten V8-Motor umfaßt einen Sammler 100, der den nicht gezeigten Zylinderbänken des V8-Motors mittels Einlaßleitungen 1 bis 4 und 5 bis 8 benachbart angeordnet ist und mit zwei Ansaugrohren 9, 9' ausgerüstet ist. Femer ist der Sammler 100 über eine im wesentlichen mittig angeordnete, eine Durchbrechung 10 aufweisende Trennwand 11 in eine motorseitige Kammer 12 und in einer darüberliegende motorferne Kammer 13 unterteilt.

Zur Erzielung einer gleichmäßigen Verteilung auf alle Zylinder 1 bis 8 von betriebspunktabhängig der Frischluft zugemischtem Abgas ist erfindungsgemäß der Sammler 100 derart gestaltet, daß sämtliche Einlaßleitungen 1 bis 4 und 5 bis 8 mit der motorseitigen Kammer 12 in mediumsführender Verbindung stehen und daß beide betriebspunktabhängig ein Abgas-Frischluftgemisch zuführenden Ansaugrohre 9, 9' mit der motorfernen Kammer 13 mediumsführend verbunden sind.

Zur Steigerung der Vergleichmäßigung des Abgas-Frischluftgemisches auf alle Einlaßleitungen 1 bis 4 und 5 bis 8 weist die Trennwand 11 eine zentral angeordnete Durchbrechung 10 auf mit einer in ihrer jeweiligen Entfernung von den Einmündungen sämtlicher Einlaßleitungen 1 bis 4 und 5 bis 8 in die motornahe Absaug-Kammer 12 abgestimmten Berandung 14.

Zur Erzielung eines gut durchmischten Abgas-Frischluftgemisches weisen die mit der motorfernen Misch-Kammer 13 verbundenen Ansaugrohre 9, 9' eine für eine erste Mischstrecke von Frischluft und stromauf der Ansaugrohr-Flansche 15, 15' gesteuert zugeführtem Abgas entsprechende Länge auf, wobei beide Ansaugrohre 9, 9' stirnseitig in die Misch-Kammer 13 einmünden.

## Patentansprüche

1. Sammler einer Sauganlage für einen V-Motor, insbesondere V8-Motor,
- wobei der den Zylinderbänken benachbart mittels Einlaßleitungen (1 bis 4 und 5 bis 8) angeordnete Sammler (100) mit zwei Ansaugrohren (9, 9') ausgerüstet ist,
- der Sammler (100) ferner über eine im wesentlichen mittig angeordnete, eine Durchbrechung (10) aufweisende Trennwand (11) in eine erste bzw. motorseitige Kammer (12) und in zweite bzw. darüberliegende motorferne Kammer (13) unterteilt ist,
- sämtliche Einlaßleitungen (1 bis 4, 5 bis 8) mit der motorseitigen Kammer (12) in mediumsführender Verbindung stehen, und
- beide Ansaugrohre (9, 9') mit der motorfernen Kammer (13) mediumsführend verbunden sind.
**dadurch gekennzeichnet**
**daß** beide Ansaugrohre (9, 9') betriebspunktabhängig ein Abgas-Frischluftgemisch führen.

2. Sammler nach Anspruch 1, **dadurch gekennzeichnet, daß** die Durchbrechung (10) zentral angeordnet ist und eine in ihrer jeweiligen Entfernung zu den Einmündungen sämtlicher Einlaßleitungen (1 bis 4, 5 bis 8) in die motorseitige Kammer (12) abgestimmten Berandung (14) aufweist.

3. Sammler nach Anspruch 1 und 2, **dadurch gekennzeichnet, daß** die mit der motorfernen Kammer (13) verbundenen Ansaugrohre (9, 9') eine für eine erste Mischstrecke von Frischluft und stromauf von Ansaugrohr-Flanscher (15, 15') gesteuert zugeführtem Abgas entsprechende Länge aufweisen.

## Claims

1. A manifold in an intake system for a V-engine, particularly a V8-engine,
- wherein the manifold (100) disposed adjoining the cylinder rows via inlet lines (1 to 4 and 5 to 8) is equipped with two intake pipes (9, 9'),
- the manifold (100) is divided by a substantially centrally disposed partition (11) formed with an aperture (10) into a first chamber (12) on the engine side and a second or upper chamber (13) remote from the engine,
- all the inlet lines (1 to 4, 5 to 8) are connected and supply medium to the chamber (12) on the engine side and
- both intake pipes (9, 9') are connected for conveying medium to the chamber (13) remote from the engine,
**characterised in that**
- both intake pipes (9, 9') convey a mixture of exhaust gas and fresh air depending on the operating point.

2. A manifold according to claim 1, **characterised in that** the aperture (10) is centrally disposed and has a boundary (14) adjusted with regard to its respective distance from the mouths of all inlet lines (1 to 4, 5 to 8) to the chamber (12) on the engine side.

3. A manifold according to claim 1 or 2, **characterised in that** the intake pipes (9, 9') connected to the chamber (13) remote from the engine have a length corresponding to a first section for mixing fresh air with exhaust gas supplied upstream in controlled manner from intake-pipe flanges (15, 15').

## Revendications

1. Collecteur d'admission pour un moteur en V, notamment un moteur V8 dans lequel,
- le collecteur (11) prévu au voisinage des bancs de cylindres avec des tubulures d'admission (1-4 et 5-8), comporte deux tubulures d'aspiration (9, 9');
- le collecteur (11) comporte une cloison (100) essentiellement centrale, qui le subdivise en une première chambre (12) du côté du moteur et une seconde chambre (13) éloignée du moteur, cette cloison ayant un passage (10),
- toutes les conduites d'admission (1-4, 5-8) communiquent avec la chambre (12) du côté du moteur pour le passage du fluide, et
- les deux tubulures d'aspiration (9, 9') sont reliées à la chambre (13) éloignée du moteur, par une liaison de passage de fluide,
**caractérisé en ce que**
les deux tubulures d'aspiration (9, 9') conduisent à un mélange gaz d'échappement-air frais suivant le point de fonctionnement.

2. Collecteur selon la revendication 1,
**caractérisé en ce que**
le passage (10) est central et comporte, dans son éloignement respectif par rapport à l'embouchure de toutes les conduites d'admission (1-4, 5-8), un bord (14) accordé dans la chambre (12) du côté du moteur.

3. Collecteur selon l'une quelconque des revendications 1 et 2,
**caractérisé en ce que**
les tubulures d'aspiration (9, 9') reliées à la chambre (13) éloignée du moteur, ont une longueur pour un premier chemin de mélange d'air frais et, en amont de la bride de la tubulure d'aspiration (15, 15'), pour l'alimentation commandée en gaz d'échappement.
